# EUROPÄISCHE PATENTANMELDUNG

(11) **EP 3 124 182 A1**
(43) Veröffentlichungstag der Anmeldung: **01.02.2017**
(21) Anmeldenummer: 15179229.8
(22) Anmeldetag: 31.07.2015
(51) Int. Cl.: B25D 11/06, B25D 16/00

(54) **HANDWERKZEUGMASCHINE**

(71) Anmelder: HILTI Aktiengesellschaft, 9494 Schaan (LI)
(72) Erfinder: BADER, Thomas, 86899 Landsberg am Lech (DE); GUO, Yun, 200062 Shanghai (CN); WIEDNER, Aaron, 86899 Landsberg am Lech (DE); HARTMANN, Markus, 87665 Mauerstetten (DE)
(74) Vertreter: Hilti Aktiengesellschaft Corporate Intellectual Property

(57) **Zusammenfassung**

Eine Handwerkzeugmaschine hat einen Elektromotor. Eine erste Vorgelegewelle **12** ist auf einer zu der Arbeitsachse **9** parallelen Achse **13** angeordnet und mit dem Elektromotor **3** gekoppelt. Die erste Vorgelegewelle **12** ist um die Achse **13** in einem ersten Drehlager **14** drehbar gelagert und längs der Achse **13** fixiert. Ein Taumelantrieb **17** ist auf die Vorgelegewelle **12** aufgesetzt. Der Taumelantrieb hat eine längs der ersten Vorgelegewelle **12** bewegliche Schalthülse **19** zum Ankoppeln und Abkoppeln des Taumelantriebs **17** an die Drehbewegung der ersten Vorgelegewelle **12.** Ein pneumatisches Schlagwerk **4** hat einen an den Taumelantrieb **17** angekoppelten Erreger **22** und einen über eine pneumatische Kammer **25** an den Erreger **22** angekoppelten Schläger **24.** Eine zweite Vorgelegewelle **27** ist auf der Achse **13** und in Verlängerung der ersten Vorgelegewelle **12** angeordnet. Die zweite Vorgelegewelle **27** ist um die Achse **13** in einem zweiten Drehlager **28** drehbar gelagert. Die zweite Vorgelegewelle **27** ist längs der Achse **13** beweglich. Auf der zweiten Vorgelegewelle **27** ist ein Ritzel **31** vorgesehen, welches mit einer Verzahnung der auf der Arbeitsachse **9** angeordneten Abtriebswelle **5** kämmt.

## Beschreibung

### GEBIET DER ERFINDUNG

Die vorliegende Erfindung betrifft eine Handwerkzeugmaschine mit einem pneumatischen Schlagwerk, insbesondere mit einem durch einen Taumelantrieb angetriebenen pneumatischen Schlagwerk.

Ein durch einen Taumelantrieb angetriebenes pneumatisches Schlagwerk ist beispielsweise aus der DE 2005 03673101 A1 bekannt.

### OFFENBARUNG DER ERFINDUNG

Die erfindungsgemäße Handwerkzeugmaschine hat einen Werkzeughalter zum Haltern eines Werkzeugs auf einer Arbeitsachse und einen Elektromotor. Eine erste Vorgelegewelle ist auf einer zu der Arbeitsachse parallelen Achse angeordnet und mit dem Elektromotor gekoppelt. Ein erstes Drehlager, in welchem Die erste Vorgelegewelle ist um die Achse in einem ersten Drehlager drehbar gelagert und längs der Achse fixiert. Ein Taumelantrieb ist auf die Vorgelegewelle aufgesetzt. Der Taumelantrieb hat eine längs der ersten Vorgelegewelle bewegliche Schalthülse zum Ankoppeln und Abkoppeln des Taumelantriebs an die Drehbewegung der ersten Vorgelegewelle. Ein pneumatisches Schlagwerk hat einen an den Taumelantrieb angekoppelten Erreger und einen über eine pneumatische Kammer an den Erreger angekoppelten Schläger. Eine zweite Vorgelegewelle ist auf der Achse und in Verlängerung der ersten Vorgelegewelle angeordnet. Die zweite Vorgelegewelle ist um die Achse in einem zweiten Drehlager drehbar gelagert. Die zweite Vorgelegewelle ist längs der Achse beweglich. Auf der zweiten Vorgelegewelle ist ein Ritzel vorgesehen, welches mit einer Verzahnung einer auf der Arbeitsachse angeordneten Abtriebswelle kämmt.

Die Vorgelegewelle unterliegt axialen und radialen Belastungen aufgrund der Rückwirkung durch das pneumatische Schlagwerk und den Drehantrieb der Werkzeugaufnahme. Eine mehrfache Lagerung und Abstützung der Vorgelegewelle ist herstellungsbedingt nicht zu lösen. Die zugehörigen Lager lassen sich nicht ausreichend genau zueinander auf einer Achse positionieren. Die erfindungsgemäße Lösung basiert darauf, dass zwar für den Taumelantrieb eine axial fixierte Vorgelegewelle hingegen für den Drehantrieb eine axial schwimmende Vorgelegewelle möglich ist. Es wurde erkannt, dass durch Teilen der Vorgelegewelle und die unterschiedliche Lagerung einen größere Anzahl von radial fixierenden Stützlagern verwendet werden kann, ohne erhöhten Aufwand hinsichtlich der Ausrichtung der Lager bezüglich der Achse.

Eine Ausgestaltung sieht vor, dass die erste Vorgelegewelle längs der Achse fixiert gelagert und die zweite Vorgelegewelle längs der Achse schwimmend gelagert ist. Die zweite Vorgelegewelle kann gegenüber der ersten Vorgelegewelle frei drehbar sein.

Der erste Drehlager zum Lagern der ersten Vorgelegewelle kann genau zwei Wälzlager aufweisen, welche längs der Achse zueinander versetzt angeordnet sind.

Das zweite Drehlager kann zum Lagern der zweiten Vorgelegewelle genau ein Wälzlager aufweisen. Die erste Vorgelegewelle hat stirnseitig eine zylindrische Aufnahme, in welche die zweite Vorgelegewelle eingesetzt ist. Die erste Vorgelegewelle stützt somit die zweite Vorgelegewelle in radialer Richtung ab.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: einen vergrößerten Teilausschnitt von Fig. 1

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig.1 zeigt einen beispielhaften Bohrhammer **1.** Der Bohrhammer **1** hat einen Werkzeughalter **2,** in welchen ein Schaftende eines Werkzeug, z.B. eines des Bohrers, eingesetzt werden kann. Einen primären Antrieb des Bohrhammers **1** bildet ein Elektromotor **3,** welcher ein Schlagwerk **4** und eine Abtriebswelle **5** antreibt. Ein Batteriepaket oder eine Netzleitung **6** versorgt den Elektromotor **3** mit Strom. Ein Anwender kann den Bohrhammer **1** mittels eines Handgriffs **7** führen und den Bohrhammer **1** mittels eines Systemschalters **8** in Betrieb nehmen. Im Betrieb dreht der Bohrhammer **1** das Werkzeug kontinuierlich um eine Arbeitsachse **9** und kann dabei den Bohrer in Schlagrichtung **10** längs der Arbeitsachse **9** in einen Untergrund schlagen. Ein Wahlschalter **11** kann das Schlagwerk **4** oder die Abtriebswelle **5** selektiv abschalten, um einen rein drehenden, rein schlagenden oder einen kombiniert drehenden und schlagenden Betrieb zu ermöglichen.

Der Elektromotor **3** ist mit einer ersten Vorgelegewelle **12** gekoppelt. Die erste Vorgelegewelle **12** liegt auf einer Achse **13,** welche parallel zu der Arbeitsachse **9** des Schlagwerks **4** bzw. des Werkzeughalters **2** versetzt ist. Die erste Vorgelegewelle **12** wird durch ein erstes Drehlager **14** gelagert. Das Drehlager **14** hat zwei Wälzlager, die längs der Achse **13** versetzt die erste Vorgelegewelle **12** an zwei Stellen abstützen. Das dem Elektromotor **3** nähere, rechte Wälzlager **15** ist beispielsweise ein Kugellager. Das andere linke Wälzlager **16** ist beispielsweise ein Nadellager. Die erste Vorgelegewelle **12** ist in dem ersten Drehlager **14** längs der Achse **13** fixiert. Die Fixierung kann beispielsweise durch das gegenläufige Anstellen der beiden Wälzlager erfolgen. Ebenfalls kann ein Kugellager mit einem sehr geringem axialen Spiel verwendet werden und mit, beispielsweise einem Presssitz, ortsfest auf der ersten Vorgelegewelle **12** befestigt sein.

Die erste Vorgelegewelle **12** trägt einen Taumelantrieb **17.** Eine Taumelscheibe **18** ist vorzugsweise drehbar auf die erste Vorgelegewelle **12** aufgesetzt, so dass sich die erste Vorgelegewelle **12** drehen kann ohne zwingend den Taumelantrieb **17** anzutreiben. Eine Schalthülse **19** ist auf der ersten Vorgelegewelle **12** längs der Achse **13** verschiebbar. Die Schalthülse **19** greift in eine Verzahnung **20** auf der ersten Vorgelegewelle **12** ein. Die Taumelscheibe **19** hat eine weitere Verzahnung **21,** in welche die Schalthülse **19** je nach axialer Stellung eingreift oder nicht eingreift. Der Wahlschalter **11** bewegt die Schalthülse **19** zwischen den beiden Stellungen und schaltet somit den Taumelantrieb **17** aus bzw. an.

Der Taumelantrieb **17** treibt ein pneumatisches Schlagwerk **4** an. Ein Erreger **22** ist auf der Arbeitsachse **9** geführt. Ein Taumelfinger **23** des Taumelantriebs **17** ist an den Erreger **22** angekoppelt und zwingt diesen zu einer periodischen Vor- und Rückbewegung längs der Arbeitsachse **9.** Der beispielhafte Erreger **22** ist topfförmig ausgestaltet. Ein Schläger **24** ist in den Erreger **22** eingesetzt. Der Schläger **24** schließt in dem Erreger **22** eine pneumatische Kammer **25** ab, die als Luftfeder den Schläger **24** an den Erreger **22** ankoppelt. Der Schläger **24** kann mittelbar oder unmittelbar via einen Döpper **26** auf das in dem Werkzeughalter **2** gehalterte Werkzeug aufschlagen.

Eine zweite Vorgelegewelle **27** liegt auf der Achse **13.** Die zweite Vorgelegewelle **27** ist gegenüber der ersten Vorgelegewelle **12** frei um die Achse **13** drehbar. Die zweite Vorgelegewelle **27** ist nicht durch die erste Vorgelegewelle **12** angetrieben. Die zweite Vorgelegewelle **27** ist schwimmend auf der Achse **13** gelagert. Die zweite Vorgelegewelle **27** ist längs der Achse **13** gegenüber der ersten Vorgelegewelle **12** beweglich. Ein zweites Drehlager **28** lagert die zweite Vorgelegewelle **27.** Das Drehlager **28** enthält genau ein Wälzlager **29,** in welchem das von der ersten Vorgelegewelle **12** abgewandte Ende der zweiten Vorgelegewelle **27** getragen ist. Das Wälzlager **29** ist vorzugsweise ein Nadellager, welches keine oder nur eine geringe axiale Führung der zweiten Vorgelegewelle **27** erzwingt. Das der ersten Vorgelegewelle **12** zugewandte Ende der zweiten Vorgelegewelle **27** ist an der ersten Vorgelegewelle **12** abgestützt. Beispielsweise kann die der zweiten Vorgelegewelle **27** zugewandte Stirnseite der ersten Vorgelegewelle **12** eine zylindrische Aufnahme **30** aufweisen. Die zweite Vorgelegewelle **27** liegt in der Aufnahme **30.** Die Aufnahme **30** hat gegenüber der zweiten Vorgelegewelle **27** ein Spiel, so dass die beiden Vorgelegewellen **12, 27** gegenüber einander drehbar sind. Die zweite Vorgelegewelle **27** kann von dem Elektromotor **3** entkoppelt sein.

Ein Ritzel **31** ist beispielsweise auf der zweiten Vorgelegewelle **27** gelagert. Das Ritzel **31** ist vorzugsweise frei gegenüber der zweiten Vorgelegewelle **27** drehbar. Eine Hülse **32** kann das Ritzel **31** an die ersten Vorgelegewelle **12** ankoppeln. Die beispielhafte Hülse **32** hat eine Außenverzahnung, die in eine Innenverzahnung **33** an der Stirnseite der ersten Vorgelegewelle **12** eingreift. Das Ritzel **31** und die Hülse **32** können einteilig oder in anderer Weise miteinander verbunden sein. In der beispielhaften Ausgestaltung ist haben das Ritzel **31** und die Hülse **32** den gleichen Querschnitt. Die Hülse **32** ist vorzugsweise längs der Achse **13** verschiebbar, z.B. durch den Wahlschalter **11.** Je nach Stellung greift die Hülse **32** in die erste Vorgelegewelle **12** ein, wodurch das Ritzel **31** von dem Elektromotor **3** angetrieben ist, oder ist außer Eingriff und ohne Antrieb. In einer Ausgestaltung ohne abschaltbaren Drehantrieb des Werkzeughalters **2** können das Ritzel **31** und die Hülse **32** axial unbeweglich auf der zweiten Vorgelegewelle **27** angeordnet sein. Beispielsweise sind das Ritzel **31** und die Hülse **32** mit einem Presssitz auf der zweiten Vorgelegewelle **27** aufgesetzt oder einteilig mit der Vorgelegewelle **27** ausgebildet.

Das Ritzel **31** kämmt mit einer Verzahnung **34** auf der Abtriebswelle **5.** Die Abtriebswelle **5** dreht sich um die Arbeitsachse **9** und ist mit dem Werkzeughalter **2** zum Übertragen der Drehbewegung auf das Werkzeug gekoppelt.

## Patentansprüche

1. Handwerkzeugmaschine mit
einem Werkzeughalter (2) zum Haltern eines Werkzeugs auf einer Arbeitsachse (9), einem Elektromotor (3),
einer ersten Vorgelegewelle (12), die auf einer zu der Arbeitsachse (9) parallelen Achse (13) angeordnet und mit dem Elektromotor (3) gekoppelt ist,
einem ersten Drehlager (14), in welchem die erste Vorgelegewelle (12) um die Achse (13) drehbar gelagert und längs der Achse (13) fixiert ist,
einem Taumelantrieb (17), der auf die Vorgelegewelle (12) aufgesetzt ist und eine längs der ersten Vorgelegewelle (12) bewegliche Schalthülse (19) zum Ankoppeln und Abkoppeln des Taumelantriebs (17) an die Drehbewegung der ersten Vorgelegewelle (12) aufweist,
einem pneumatischen Schlagwerk (4), das einen an den Taumelantrieb (17) angekoppelten Erreger (22) und einen über eine pneumatische Kammer (25) an den Erreger (22) angekoppelten Schläger (24) aufweist,
einer zweiten Vorgelegewelle (27), die auf der Achse (13) und in Verlängerung der ersten Vorgelegewelle (12) angeordnet ist,
einem zweiten Drehlager (28), in welchem die zweite Vorgelegewelle (27) um die Achse (13) drehbar gelagert und längs der Achse (13) beweglich ist,
einem auf der zweiten Vorgelegewelle (27) vorgesehenen Ritzel (31) und
einer auf der Arbeitsachse (9) angeordneten Abtriebswelle (5), die eine mit dem Ritzel (31) kämmende Verzahnung (34) aufweist und an den Werkzeughalter (2) zum Drehen des Werkzeughalters um die Arbeitsachse (9) angekoppelt ist.

2. Handwerkzeugmaschine nach Anspruch 1, **dadurch gekennzeichnet, dass** die erste Vorgelegewelle (12) längs der Achse (13) fixiert gelagert und die zweite Vorgelegewelle (27) längs der Achse (13) schwimmend gelagert ist.

3. Handwerkzeugmaschine nach Anspruch 1 oder 2, **dadurch gekennzeichnet, dass** die zweite Vorgelegewelle (27) gegenüber der ersten Vorgelegewelle (12) frei drehbar ist.

4. Handwerkzeugmaschine nach einem der vorhergehenden Ansprüche, **dadurch gekennzeichnet, dass** eine Hülse (32) das Ritzel (31) an die erste Vorgelegewelle (27) ankoppelt.

5. Handwerkzeugmaschine nach Anspruch 4, **dadurch gekennzeichnet, dass** das Ritzel (31) drehbar auf der zweiten Vorgelegewelle (27) aufgesetzt ist.

6. Handwerkzeugmaschine nach einem der vorhergehenden Ansprüche, **dadurch gekennzeichnet, dass** das erste Drehlager (14) zum Lagern der ersten Vorgelegewelle (12) genau zwei Wälzlager aufweist, welche längs der Achse (13) zueinander versetzt angeordnet sind.

7. Handwerkzeugmaschine nach einem der vorhergehenden Ansprüche, **dadurch gekennzeichnet, dass** das zweite Drehlager (28) zum Lagern der zweiten Vorgelegewelle (27) genau ein Wälzlager aufweist und die erste Vorgelegewelle (12) stirnseitig eine zylindrische Aufnahme (30) aufweist, in welche die zweite Vorgelegewelle (27) eingesetzt ist.

8. Handwerkzeugmaschine nach Anspruch 6 oder 7, **dadurch gekennzeichnet, dass** die Wälzlager Kugellager oder Nadellager umfassen.

9. Handwerkzeugmaschine nach einem der vorhergehenden Ansprüche, **dadurch gekennzeichnet, dass** der Erreger (22) topfförmig ausgebildet ist und der Schläger (24) in dem Erreger (22) geführt ist.
